# EUROPÄISCHE PATENTANMELDUNG

(11) **EP 0 896 400 A2**
(43) Veröffentlichungstag der Anmeldung: **10.02.1999**
(21) Anmeldenummer: 98111401.0
(22) Anmeldetag: 20.06.1998
(51) Int. Cl.: H01R 25/00, H01R 29/00

(54) **Anschlusseinrichtung für Busteilnehmer**

(30) Priorität: 07.08.1997 DE 19734106
(71) Anmelder: ABB PATENT GmbH, 68309 Mannheim (DE)
(72) Erfinder: Heilig, Peter, Dipl.-Ing. (FH), 69121 Heidelberg (DE); Kaiser,Stefan,Dipl.-Wirtsch.Ing.(FH), 69221 Dossenheim (DE)
(74) Vertreter: Rupprecht, Klaus, Dipl.-Ing.

(57) **Zusammenfassung**

Die Erfindung bezieht sich auf eine Einrichtung zum Anschließen von elektrischen Verbrauchern an ein Installationsbussystem mit Signalübertragung über das Niederspannungsnetz. Diese Anschlußeinrichtung (1) ist als Steckdosenleiste ausgeführt, wobei in ein Gehäuse (17) mehrere Steckdosen (2) eingebaut sind. Das Gehäuse (17) enthält zumindest eine Busankopplung (11) und Treiberstufen (12) zur Steuerung von Stromkreisen (16), die durch elektrische Verbraucher, die an die Steckdosen (2) anschließbar sind, gebildet sind. Das Gehäuse (17) kann je Steckdose (2) eine Statusanzeige (8) mit zugehörigen Treiberstufen (13) aufweisen. Außerdem können Betätigungsmittel (9, 10) mit zugehöriger Eingangsschaltung (14, 15) zur Vorortsteuerung von Verbrauchern vorhanden sein. Eine Progammiertaste (7) und Programmier-LED (6) ermöglichen die Vergabe einer physikalischen Adresse.

## Beschreibung

Die Erfindung bezieht sich auf eine Einrichtung zum Anschließen von elektrischen Verbrauchern an ein Installationsbussystem mit Signalübertragung über das Niederspannungsnetz.

Ein Installationsbussystem mit Signalübertragung über das Niederspannungsnetz ist beispielsweise in der Druckschrift Busch-Powernet EIB" der Busch-Jaeger Elektro GmbH, Lüdenscheid, Druckschrift Nr. BJE 0001-01-0750/4.96 beschrieben.

Um Verbraucher, wie beispielsweise Beleuchtungseinrichtungen oder elektrische Antriebe von Jalousien an ein solches Bussystem anzuschließen und über das Bussystem fernsteuern zu können, sind Systemkomponenten erforderlich, die beispielsweise in der Bildpreisliste 1997 der Busch-Jaeger Elektro GmbH, Druckschrift Nr. BJE 0001-0-0321/12.96 beschrieben sind. Insbesondere ist eine auch als Busankopplung bezeichnete Netzankopplung zur physikalischen, elektrischen und informationstechnischen Ankopplung an das Niederspannungsnetz erforderlich. Außerdem sind Aktoren erforderlich, die aus dem Bussystem empfangene Befehle in Aktionen, wie Schalten, Dimmen oder Anzeigen umsetzen. Zur Eingabe solcher Befehle in das System sind Sensoren erforderlich, die eine Umsetzung von zum Beispiel Schaltbefehlen in übertragbare Telegramme vornehmen.

Solche Systemkomponenten existieren als Einzelgeräte, insbesondere als Einbaugeräte, die von Elektrofachkräften zu installieren sind.

Wenn an ein vorhandenes Installationsbussystem mit Signalübertragung über das Niederspannungsnetz weitere Betriebsmittel, die mit einem Steckanschluß, z. B. einem Schukostecker versehen sind, angeschlossen werden sollen und fernbedienbar sein sollen, so ist eine Änderung der Elektroinstallation im Gebäude erforderlich, die aufwendig ist und nur von einer Elektrofachkraft vorgenommen werden darf.

Der Erfindung liegt die Aufgabe zugrunde, eine einfachere Einrichtung zum Anschließen von Verbrauchern an ein Installationsbussystem mit Signalübertragung über das Niederspannungsnetz anzugeben.

Diese Aufgabe wird durch eine Anschlußeinrichtung mit den im Anspruch 1 angegebenen Merkmalen gelöst. Vorteilhafte Ausgestaltungen sind in weiteren Ansprüchen angegeben.

Die Anschlußeinrichtung läßt sich wie eine allgemein bekannte Steckdosenleiste gestalten, die jedoch Mittel enthält, die eine individuelle Steuerung elektrischer Verbraucher ermöglicht, die an die Steckdosenleiste angeschlossen sind. Die Einrichtung kann neben mehreren Steckdosen für den Anschluß von elektrischen Verbrauchern auch Anzeigemittel für Statusanzeigen, sowie eine Programmiertaste und eine Programmier-LED zur Vergabe einer physikalischen Adresse aufweisen. Außerdem kann die Einrichtung Eingabemittel, wie Schalter/Taster oder Potentiometer aufweisen, mit denen insbesondere eine Vorortbedienung der an die Einrichtung angeschlossenen Verbraucher, aber auch eine Fernsteuerung anderer Verbraucher im Installationsbussystem möglich ist.

Die Einrichtung läßt sich gefahrlos von Nichtfachleuten handhaben wie eine übliche Steckdosenleiste. Sie läßt sich auch kostengünstig herstellen, da nur eine Busankopplung für mehrere Stromkreise und ein für alle Komponenten gemeinsames Gehäuse benötigt wird.

Eine weitere Beschreibung der Erfindung erfolgt nachstehend anhand der in Zeichnungsfiguren dargestellten Ausführungsbeispiele.

Es zeigen
- Fig. 1: eine erste Ausführungsvariante der Anschlußeinrichtung,
- Fig. 2: eine zweite Ausführungsvariante der Anschlußeinrichtung mit zusätzlichen Bedienungselementen,
- Fig. 3: eine dritte Ausführungsvariante mit Potentiometern und
- Fig. 4: Funktionseinheiten der Anschlußeinrichtung.

Fig. 1 zeigt eine Ansicht einer Anschlußeinrichtung 1, die wie eine Steckdosenleiste mehrere, hier vier Schukosteckdosen 2 mit Buchsen 5 in einem Gehäuse 17 aufweist. Anstelle von Schukosteckdosen können auch Steckdosen anderer Standards angeordnet sein. Die Anschlußeinrichtung 1 ist über ein Anschlußkabel 3 und einen Stecker 4 an eine Steckdose, z. B. eine Standard-Wandsteckdose, anschließbar. Die Wandsteckdose gehört zu einem Installationsbussystem mit Signalübertragung über das Niederspannungsnetz.

Die Anschlußeinrichtung 1 weist weiterhin eine Programmier-LED 6 und eine Programmiertaste 7 auf, die zur Vergabe einer physikalischen Adresse dient, wie in Installationsbussystemen üblich.

Außerdem ist je Steckdose 2 eine Statusanzeige 8, vorzugsweise eine LED, angeordnet, mit der jeweils der Ein- oder Ausschaltzustand des Stromkreises anzeigbar ist.

Fig. 2 zeigt eine zweite Variante der Anschlußeinrichtung 1, wobei zusätzlich Schalter oder Taster 9 vorhanden sind, mit denen eine Vorortbedienung der einzelnen Stromkreise 16 oder auch eine Steuerung entfernter Verbraucher über das Installationsbussystem möglich ist.

Fig. 3 zeigt eine dritte Variante der Anschlußeinrichtung 1, wobei anstelle von Tastern 9 Potentiometer, z. B. Drehpotentiometer 10, angeordnet sind. Es versteht sich, daß solche Eingabemittel 9, 10 auch in beliebiger Mischung anordenbar sind. Mit Potentiometern kann beispielsweise die Helligkeit von Beleuchtungsmitteln verändert werden.

Die Busankopplung 11 ist über den Stecker 4 mit dem Niederspannungsnetz verbindbar. An sie sind alle Ein- und Ausgangsschaltungen 12 bis 15 sowie die Programmier-LED 6 und die Programmiertaste 7 angeschlossen. Die Busankopplung 11 enthält z. B. in einem Powernet- oder LON-System übliche Mittel zur Netzankopplung und zur Signalumsetzung. Eine solche Busankopplung enthält üblicherweise einen Mikroprozessor in den unter anderem Anwendungsprogramme ladbar sind und der auch die Ein- und Ausgabeschaltungen steuert. Programmierbar können z. B. logische Verknüpfungen, Auto-Reset-Zeiten, Ein-/Ausschaltverzögerungen oder Schließer- bzw. Öffnerfunktionen sein.

Die Treiberstufe 12 enthält für jeden Stromkreis 16, also für jede Steckdose 2, Mittel zur ein- oder zweipoligen Durchschaltung der Netzleitungen auf die Steckdosenbuchsen 5. Solche Mittel können Relais sein, aber auch Halbleiterschalter. Die Treiberstufe 12 kann auch Mittel mit Dimmfunktion, wie z. B. entsprechend gesteuerte Triacs enthalten.

Eine zweite Treiberstufe 13 ist zur Ansteuerung der Statusanzeigen 8 vorhanden.

Eine erste Eingangsschaltung 14 ist zur Erfassung des Schaltzustandes der Taster 9 und eine zweite Eingangsschaltung 15 zur Erfassung der Stellung der Potentiometer 10 vorhanden.

## Patentansprüche

1. Einrichtung zum Anschließen von elektrischen Verbrauchern an ein Installationsbussystem mit Signalübertragung über ein Niederspannungsnetz, wobei
a) diese Anschlußeinrichtung (1) als Steckdosenleiste ausgeführt ist mit mehreren Steckdosen (2) in einem Gehäuse (17) und einem Anschlußkabel (3) mit Stecker (4) zur Verbindung der Anschlußeinrichtung (1) mit dem Niederspannungsnetz, und
b) im Gehäuse (17) eine Busankopplung (11) und eine Treiberstufe (12) eingebaut sind, womit Stromkreise (16), die durch an die Steckdosen (2) anschließbare elektrische Verbraucher gebildet sind, über das Installationsbussystem fernschaltbar sind, oder zusätzlich weitere Programmierungen ausführbar sind.

2. Anschlußeinrichtung (1) nach Anspruch 1, dadurch gekennzeichnet, daß im Gehäuse (17) eine Programmiertaste (7) und eine Programmier-LED (6) eingebaut sind, mit denen eine physikalische Adresse vergebbar ist.

3. Anschlußeinrichtung (1) nach einem der vorstehenden Ansprüche, dadurch gekennzeichnet, daß im Gehäuse (17) je Steckdose (2) eine Statusanzeige (8) und von der Busankopplung (11) gesteuerte Treiberstufen (13) eingebaut sind, mit denen der jeweilige Schaltzustand des zur Steckdose (2) gehörenden Stromkreises (16) anzeigbar ist.

4. Anschlußeinrichtung (1) nach einem der vorstehenden Ansprüche, dadurch gekennzeichnet, daß im Gehäuse (17) Betätigungsmittel (14, 15) und mit der Busankopplung (11) verbundene Eingangsschaltungen (14, 15) eingebaut sind, mit denen eine Vorortsteuerung der Stromkreise (16) oder eine Fernsteuerung von sonstigen Verbrauchern im Installationsnetz möglich ist.
